# FASCICULE DE BREVET EUROPEEN

(11) **EP 1 155 229 B1**
(45) Date de publication et mention de la délivrance du brevet: **25.09.2002**
(21) Numéro de dépôt: 00907712.4
(22) Date de dépôt: 24.02.2000
(51) Int. Cl.: F02D 41/38

(54) **PROCEDE ET SYSTEME DE CONTROLE DE LA PRESSION D'UNE POMPE A CARBURANT A HAUTE PRESSION POUR L'ALIMENTATION D'UN MOTEUR A COMBUSTION INTERNE**
VERFAHREN UND SYSTEM ZUR DRUCKREGELUNG EINER HOCHDRUCKKRAFTSTOFFPUMPE FÜR DIE KRAFTSTOFFVERSORGUNG EINES VERBRENNUNGSMOTORS
METHOD AND SYSTEM FOR CONTROLLING PRESSURE IN A HIGH PRESSURE FUEL PUMP SUPPLYING AN INTERNAL COMBUSTION ENGINE

(30) Priorité: 26.02.1999 FR 9902424
(43) Date de publication de la demande: 21.11.2001
(73) Titulaire: MAGNETI MARELLI FRANCE, 92000 Nanterre (FR)
(72) Inventeur: MAZET, Henri, F-78400 Chatou (FR)
(74) Mandataire: Bérogin, Francis
(86) Numéro de dépôt international: FR0000459
(87) Numéro de publication internationale: WO00050757

(56) Documents cités:
- EP-A- 0 725 212
- EP-A- 0 942 162
- DE-A- 19 731 201
- US-A- 5 771 861
- PATENT ABSTRACTS OF JAPAN vol. 006, no. 260 (M-180), 18 décembre 1982 (1982-12-18) & JP 57 153979 A (HITACHI KENKI KK), 22 septembre 1982 (1982-09-22)

## Description

L'invention concerne un procédé et un système de contrôle de la pression d'une pompe de carburant à haute pression pour l'alimentation d'un moteur à combustion interne.

Plus précisément, l'invention se rapporte au contrôle de la pression dans un circuit de carburant à haute pression pour l'alimentation, par au moins un injecteur, d'un moteur à combustion interne, en particulier à injection directe, notamment à allumage commandé, mais sans exclure les moteurs à allumage par compression (de type diesel).

Dans un système selon l'invention, le moteur à combustion interne entraîne mécaniquement une pompe à haute pression, du type à au moins un piston à mouvement alternatif dans un cylindre correspondant, l'entraînement mécanique du piston étant par exemple assuré par un arbre à cames entraîné à partir du moteur ou appartenant à ce dernier, et la pompe à haute pression débitant dans le circuit à haute pression, qui est du type sans retour permanent de carburant de l'aval vers l'amont de la pompe, la pression de carburant dans le circuit à haute pression étant mesurée par au moins un capteur de pression, et la pompe étant équipée, pour chaque piston, d'une électrovanne, à fonctionnement en tout ou rien, pour commander l'alimentation en carburant du cylindre de pompe correspondant.

Dans des systèmes connus de ce type, assurant une pressurisation de carburant en utilisant une pompe à haute pression, entraînée mécaniquement par le moteur à combustion interne alimenté par la pompe, dont la quantité de carburant délivrée par cycle de pompage de chaque piston est pilotée par une électrovanne d'entrée fonctionnant en tout ou rien, et qui détermine le rendement volumétrique de la pompe par le contrôle du circuit d'admission du carburant à la pompe, il est connu de chercher à établir, dans le circuit à haute pression entre la pompe et le moteur, une pression de carburant égale à une pression objective, déterminée en fonction de paramètres et/ou conditions de fonctionnement du moteur à combustion interne, en effectuant un contrôle direct, agissant directement sur la quantité de carburant délivrée par la pompe de façon à augmenter ou respectivement diminuer cette quantité par cycle de pompage selon que la pression de carburant mesurée dans le circuit à haute pression par le capteur de pression est inférieure ou respectivement supérieure à la pression objective.

Le document DE 197 31 201 A décrit
un contrôle d'un moteur d'une pompe à haute pression alimentant un circuit de carburant à haute pression (common-rail),
ce contrôle consistant à contrôler le débit de la pompe de sorte que la masse délivrée par la pompe est égale à la somme de la masse de carburant injectée et d'une grandeur déterminée d'une fonction de l'écart entre la pression du carburant mesurée dans le circuit et d'une pression souhaitée.

L'inconvénient de ces systèmes de pressurisation connus est de procurer un contrôle simplifié, qui ne prend pas en compte les modes de fonctionnement des différents constituants du système, et en particulier des circuits de carburant à haute pression.

Le problème à la base de l'invention est de remédier à cet inconvénient et de proposer un procédé et un système de contrôle de pression procurant une meilleure précision de contrôle en établissant une pression de carburant sensiblement égale à une pression objective par action sur un paramètre de commande qui n'est pas directement lié à la grandeur à contrôler, c'est-à-dire la pression de carburant dans le circuit haute pression, le paramètre de commande étant, en l'occurrence, la séquence de commande de l'électrovanne à l'entrée de chaque cylindre de la pompe haute pression.

A cet effet, le procédé de contrôle de pression selon l'invention, du type présenté ci-dessus, se caractérise en ce qu'il comprend l'étape consistant à contrôler la pression de carburant en pilotant l'électrovanne de sorte que la masse de carburant délivrée par ladite pompe dans ledit circuit à haute pression est égale à la somme algébrique d'une masse de carburant destinée à être injectée dans le moteur à combustion interne (et connue par une unité de contrôle moteur commandant au moins l'injection de carburant dans le moteur), et d'une masse de carburant nécessaire, ou d'une grandeur déterminée à partir de ladite masse nécessaire, pour corriger au moins partiellement l'écart de pression entre la pression de carburant mesurée dans le circuit à haute pression à l'aide dudit capteur de pression et une pression objective, souhaitée dans ledit circuit à haute pression.

Ainsi, on contrôle la pression de carburant dans le circuit à haute pression, notamment pour une injection directe, en utilisant une électrovanne de régulation de l'admission de carburant à la pompe haute pression, cette électrovanne permettant de moduler la quantité de carburant refoulée par la pompe dans le circuit à haute pression, et ainsi de moduler la pression de carburant dans ce circuit pour qu'elle s'aligne sur la pression objective.

Avantageusement, on détermine ladite masse de carburant nécessaire pour corriger au moins partiellement l'écart entre les pressions mesurée et objective à l'aide d'au moins une relation entre la masse ou variation de masse de carburant et la pression ou variation de pression du carburant dans ledit circuit à haute pression, afin de prendre en compte le mode de fonctionnement du circuit à haute pression, et en particulier son comportement et celui du carburant que ce circuit contient dans les conditions de fonctionnement du circuit et compte tenu des quantités de carburant refoulées par la pompe dans ce circuit.

Avantageusement, la détermination de cette relation entre la masse ou variation de masse et la pression ou variation de pression du carburant dans le circuit à haute pression est effectuée en prenant en compte l'un au moins de paramètres de fonctionnement tels que la pression mesurée et la température du carburant, et/ou la loi de compressibilité du carburant utilisé, et/ou l'un au moins de paramètres géométriques du circuit à haute pression et/ou l'une au moins des caractéristiques mécaniques et/ou physiques des matériaux des organes constitutifs dudit circuit à haute pression.

Afin d'adapter la qualité du contrôle en terme de rapidité, stabilité et précision, le procédé de contrôle comprend avantageusement de plus une étape consistant à pondérer la masse de carburant nécessaire pour corriger l'écart entre les pressions mesurée et objective par une correction de type proportionnelle-intégrale-dérivée, cette correction étant assurée par exemple par un algorithme de type bien connu.

Après avoir calculé la masse de carburant que doit délivrer la pompe, le procédé de l'invention propose également une détermination des instants de commande de l'électrovanne en prenant en compte le fonctionnement de la pompe et le fonctionnement de l'électrovanne. A cet effet, et concernant le fonctionnement de la pompe, le procédé de l'invention comprend avantageusement de plus une étape consistant à commander l'électrovanne en prenant en compte au moins une relation entre le débit de la pompe et la position angulaire du moteur, qui l'entraîne mécaniquement, pendant les périodes de fermeture de ladite électrovanne. Plus généralement, le procédé de l'invention prend en compte une relation indiquant la quantité de carburant délivrée par la pompe au circuit à haute pression en fonction du séquencement d'ouverture et de fermeture de l'électrovanne située sur le circuit d'admission de ladite pompe.

Pour une meilleure précision, cette relation exprimant le débit de la pompe prend avantageusement en compte au moins un paramètre de fonctionnement tel que la pression de carburant, la vitesse de rotation et/ou la température de fonctionnement de la pompe.

Concemant le comportement de l'électrovanne, le procédé de l'invention comprend avantageusement de plus une étape consistant à commander ladite électrovanne en prenant en compte au moins une relation entre le retard des ouvertures et fermetures effectives de l'électrovanne par rapport aux ordres électriques de commande à l'ouverture et à la fermeture, d'une part, et, d'autre part, l'un au moins de paramètres et conditions de fonctionnement de ladite électrovanne, ainsi de préférence qu'au moins un paramètre relatif au carburant.

De préférence, pour atteindre une bonne précision, cette relation relative au retard de l'électrovanne prend en compte l'un au moins des paramètres que sont la tension électrique d'alimentation et la température de fonctionnement de l'électrovanne ainsi que la différence de pression de carburant entre l'entrée et la sortie de ladite électrovanne.

L'invention se rapporte également à un système de contrôle de la pression dans un circuit de carburant à haute pression pour l'alimentation, par au moins un injecteur, d'un moteur à combustion interne, en particulier à injection directe, et notamment à allumage commandé, système dans lequel ledit moteur assure l'entraînement mécanique d'une pompe à haute pression, du type à au moins un piston à mouvement alternatif dans un cylindre correspondant, ladite pompe débitant dans ledit circuit à haute pression, qui est du type sans retour permanent de carburant de l'aval vers l'amont de ladite pompe, et dans lequel la pression de carburant est mesurée par au moins un capteur de pression du système, ladite pompe étant équipée, pour chaque piston, dune électrovanne, à fonctionnement en tout ou rien, pour commander l'alimentation en carburant du cylindre de pompe correspondant, et, selon l'invention, ce système se caractérise en ce qu'il comprend au moins une unité électronique de contrôle de pression, en relation avec ou intégrée à une unité électronique de contrôle moteur, commandant l'injection et, le cas échéant, l'allumage du moteur, et déterminant notamment la masse de carburant destinée à être injectée dans le moteur, ladite unité électronique de contrôle de pression pilotant l'électrovanne pour commander l'alimentation dudit cylindre de la pompe et comprenant des moyens de calcul et des moyens de mémoire et étant agencée pour la mise en oeuvre du procédé selon l'invention tel que défini ci-dessus, et l'unité électronique de contrôle de pression comprenant au moins un module de détermination de la relation, éventuellement pondérée, entre masse ou variation de masse et respectivement pression ou variation de pression de carburant dans le circuit à haute pression, au moins un module de détermination de la pression objective souhaitée dans ledit circuit à haute pression en fonction de paramètres et/ou conditions de fonctionnement du moteur, au moins un module de détermination de la masse de carburant à délivrer par la pompe dans le circuit à haute pression, en fonction d'un signal de masse de carburant destinée à être injectée dans le moteur et reçu de l'unité de contrôle moteur, et de la masse de carburant destinée à compenser la différence de pression entre la pression mesurée par le capteur de pression et la pression objective, au moins un module de détermination du retard de ladite électrovanne, et au moins un module de détermination du débit de la pompe en fonction de la position angulaire du moteur et du séquencement d'ouverfure et de fermeture de ladite électrovanne.

D'autres avantages et caractéristiques de l'invention ressortiront de la description donnée ci-dessous, à titre non limitatif, d'un exemple de réalisation décrit en référence aux dessins annexés sur lesquels :
- la figure 1 est un schéma du système de contrôle de pression de l'invention implanté sur le circuit d'alimentation de carburant d'un moteur à combustion interne d'automobile, et
- la figure 2 représente en superposition des chronogrammes représentant un modèle de fonctionnement de la pompe à haute pression, en fonction de la position angulaire du moteur à combustion inteme et du séquencement d'ouverture et de fermeture de l'électrovanne, pour la détermination de la quantité de carburant délivrée par la pompe au circuit à haute pression.

Sur la figure 1, on a représenté schématiquement en 1 un moteur à combustion interne de véhicule automobile, par exemple un moteur à cycle à quatre temps, à quatre cylindres en ligne, à allumage commandé et à injection directe d'essence.

Cette injection directe de carburant est assurée dans chaque cylindre du moteur 1 par l'un respectivement de quatre injecteurs schématisés en 2, et tous alimentés en carburant à haute pression par une rampe commune de carburant 3, dans laquelle la haute pression de carburant est mesurée par un capteur de pression 4 transmettant le signal de pression mesurée à une unité de contrôle électronique 5. Cette unité 5 est simultanément une unité de contrôle moteur, commandant l'allumage dans les cylindres du moteur 1 ainsi que, par la ligne 6, les instants et durées d'ouverture des électro-injecteurs 2, afin de contrôler la quantité de carburant injectée par chacun des injecteurs 2 dans chacun des cylindres correspondants du moteur 1, en fonction des temps moteur dans chacun des cylindres, des paramètres et conditions de fonctionnement du moteur, en particulier de son régime, de sa charge, de sa température, ect .... et de la demande en carburant en fonction notamment du débit d'admission d'air au moteur 1, l'agencement de l'unité 5 à cet effet n'étant pas davantage décrit dans le présent mémoire descriptif, car bien connu. Les paramètres de fonctionnement du moteur sont introduits dans l'unité 5 par les entrées schématisées en 7.

La rampe de carburant 3 est alimentée en carburant par une conduite schématisée en 8 à la sortie 9, sur laquelle est monté un clapet anti-retour schématisé en 10, d'une pompe 11 monopiston, dont le piston 12 est animé d'un mouvement alternatif dans un cylindre 13 par une came 14 rotative avec un arbre à cames 15, lui-même entraîné en rotation mécaniquement à partir du moteur 1 par une liaison schématisée en 16, et qui peut être une liaison à courroie entre une poulie solidaire en rotation de l'arbre à cames 15 et une autre poulie entraînée en rotation par le vilebrequin du moteur 1.

La chambre de pompage, délimitée essentiellement par le piston 12 dans le cylindre 13 de la pompe 11, ainsi mécaniquement entraînée par le moteur 1, est également en communication avec une entrée 17, sur laquelle est montée une électrovanne 18, dont le fonctionnement en tout ou rien est commandé par son étage électrique de commande 19, comprenant, de manière classique, un solénoïde, et lui-même commandé par l'unité 5 au travers de la ligne 20.

L'électrovanne 18 de contrôle de l'admission de carburant à la pompe 11 est elle-même alimentée en carburant à basse pression par un circuit amont à basse pression de structure classique (non représenté), comprenant un réservoir de carburant, dans lequel du carburant est prélevé par une pompe à basse pression et transmis, au travers d'un filtre et d'une conduite schématisée par la flèche 21, à l'électrovanne 18.

L'installation d'alimentation du moteur 1 en carburant comprend ainsi un circuit basse pression (non représenté) en amont de l'électrovanne 18, et un circuit haute pression, en aval du clapet anti-retour 10 sur le refoulement 9 de la pompe 11, ce circuit à haute pression 22 comprenant essentiellement la rampe de carburant 3 et la conduite 8 de liaison entre le refoulement 9 de la pompe 11 et cette rampe 3.

En variante, la rampe 3 peut être équipée d'un clapet de surpression, en communication avec la conduite 21 en amont de l'électrovanne 18, pour décharger la rampe 3 lorsque la pression de carburant dans cette rampe 3 dépasse un seuil critique. Mais le circuit haute pression 22 est, par ailleurs, un circuit sans retour permanent ou sans recirculation de carburant vers l'amont de la pompe à haute pression 11 et de l'électrovanne d'entrée 18.

Cette électrovanne 18 de contrôle de l'admission de carburant à la pompe 11 peut être une électrovanne normalement fermée, et maintenue fermée par les forces de pression à l'intérieur de la pompe 11 et d'un ressort interne (non représenté) de l'électrovanne 18, laquelle n'est ouverte qu'à la réception, par son étage de pilotage électrique 19, d'un ordre électrique de commande d'ouverture provenant de l'unité 5.

Cette unité 5 est, selon l'invention, également une unité de contrôle de pression, qui permet de contrôler la pression du carburant dans le circuit à haute pression 22, en aval de la pompe monopiston 11, en modulant la quantité d'essence refoulée par cette pompe 11, et donc sa pression dans le circuit à haute pression 22, par le pilotage du séquencement d'ouverture et de fermeture de l'électrovanne 18 par l'unité 5.

Ce contrôle de pression dans le circuit à haute pression 22 est assuré de la manière suivante.

L'unité de contrôle 5 détermine une pression objective Po souhaitée dans le. circuit haute pression 22, en fonction de paramètres de fonctionnement du moteur 1 tels que la vitesse et la charge du moteur et sa température, qui sont transmis à partir de capteurs appropriés à l'unité 5 par les entrées 7. Cette détermination de la pression objective Po est obtenue par exemple par la mise en oeuvre dans l'unité 5 d'un algorithme prenant en compte ces paramètres de fonctionnement du moteur 1. L'unité 5 détermine la pression de carburant objective Po et connaît à tout instant, grâce au capteur de pression 4, la pression de carburant mesurée Pm dans le circuit à haute pression 22, et l'unité 5 peut en déduire la différence de pression ΔP entre la pression mesurée Pm et la pression objective Po. Le contrôle de pression commandé par l'unité 5 consiste à piloter le séquencement d'ouverture et de fermeture de l'électrovanne 18, par la ligne 20 et l'étage électrique 19 de pilotage de cette électrovanne 18, de sorte que la pompe 11 refoule dans le circuit à haute pression 22 une masse de carburant suffisante pour compenser la différence de pression ΔP ainsi que la masse de carburant qui va être transmise de la rampe 3 au moteur 1 par injection par les injecteurs 2. Cette masse Qm de carburant destinée à être consommée par le moteur 1, c'est-à-dire la masse sortant de la rampe 3, est connue de l'unité 5, dont la partie formant l'unité de contrôle moteur a précisément pour tâche de déterminer cette quantité Qm de carburant consommée par le moteur 1. Si on appelle QΔP la masse de carburant qu'il est nécessaire de refouler par la pompe 11 dans le circuit à haute pression 22 pour compenser la différence de pression ΔP, on comprend que la masse de carburant Qp refoulée par la pompe 11 vers le circuit haute pression 22 est donnée par la formule (1):$\text{(1) Qp = Qm + Q Δp}$

Le pilotage de l'électrovanne 18 par l'unité de contrôle 5 est donc assuré pour corriger l'erreur entre la pression de carburant Pm, mesurée dans la rampe 3 par le capteur 4, et la pression objective Po, déterminée par l'unité 5, en agissant sur la masse de carburant présente à l'intérieur du circuit haute pression 22. Ainsi, avant chaque commande de l'électrovanne 18, l'unité 5 détermine, par calcul et par lecture de cartographies, comme expliqué ci-dessous, la masse de carburant que doit fournir la pompe 11 comme étant la somme algébrique, d'une part, de la masse de carburant Qm qui doit sortir du circuit haute pression 22, c'est-à-dire de la quantité de carburant à injecter dans le moteur 1 par les injecteurs 2, et, d'autre part, de la variation de masse QΔp nécessaire pour compenser l'erreur de pression ΔP compte tenu du comportement du circuit haute pression 22 en tant que contenant, et de la quantité de carburant qu'il contient, en tant que contenu, sous l'effet de la pressurisation.

A cet effet, l'unité de contrôle 5, en plus du module 23 qu'elle contient pour la détermination de la pression objective et la comparaison à la pression mesurée pour déterminer la différence de pression ΔP, renferme un autre module 24, déterminant un modèle de « raideur » ou de « rigidité » du circuit haute pression 22. Ce module 24 détermine une relation exprimant la masse ou variation de masse de carburant contenue dans le circuit haute pression 22 en fonction de la pression ou d'une différence de pression dans ce circuit 22, en prenant en compte la géométrie de ce circuit 22, c'est-à-dire la géométrie de la conduite 8 et de la rampe 3, ainsi que les caractéristiques mécaniques et physiques, et en particulier le module d'élasticité E, des matériaux constitutifs de cette conduite 8 et de cette rampe 3, pour prendre en compte le fait que le volume interne au circuit haute pression 22 augmente sensiblement sous l'effet de la haute pression de carburant à l'intérieur de ce circuit 22. En outre, cette relation entre masse et pression de carburant dans le circuit 22 ou entre variation de masse et variation de pression prend en compte le comportement du carburant, et en particulier sa loi de compressibilité en fonction des conditions d'utilisation telles que la température du carburant et la pression mesurée Pm du carburant dans le circuit 22.

Le module 24 détermine donc un coefficient de raideur ou rigidité K, calibré et lu dans des tables cartographiques établies en tenant compte des paramètres géométriques, caractéristiques physiques et mécaniques ainsi que des conditions d'utilisation précitées, ce coefficient de raideur K correspondant sensiblement à la pente d'une courbe caractéristique exprimant une variation de masse de carburant dans le circuit haute pression 22 en fonction d'une variation de pression dans ce circuit.

Connaissant le coefficient de raideur K déterminé par le module 24 et connaissant la différence de pression ΔP entre la pression mesurée Pm et la pression objective Po, par le module 23, l'unité de contrôle 5 peut calculer la masse de carburant QΔP à refouler dans le circuit haute pression 22 pour compenser la différence de pression ΔP, par la formule (2) :$\text{(2) QΔP = K x (Pm - Po)}$ de sorte que la masse de carburant à refouler par la pompe 11 à chaque cycle de pompage de son piston 12 est, en tenant compte de la formule (1), donnée par la formule (3) :$\text{(3) Qp = Qm + K x (Pm - Po)}$

Cependant, afin d'adapter la qualité du contrôle de pression en termes de rapidité, exactitude et stabilité, le procédé mis en oeuvre par l'unité de contrôle 5 prend en compte non pas la masse exacte de carburant QΔP nécessaire pour compenser la différence de pression ΔP, mais une valeur calculée à partir de cette masse exacte et égale à un pourcentage inférieur ou égal à 100 % de cette masse exacte, par exemple au moyen d'un algorithme de type proportionnel-intégral-dérivé pour pratiquer une correction correspondante.

Le terme proportionnel de cette correction tient compte d'une proportion de cette masse exacte qui ne correspond qu'à une proportion de la différence de pression, tandis que le terme dérivé tient compte du sens d'évolution, croissant ou décroissant, de cette différence de pression, et que le terme intégral intègre dans le temps des variations faibles consécutives pour en déduire une tendance d'évolution. De tels algorithmes dits de type PID (Proportionnel-Intégral-Dérivé) sont bien connus de l'homme du métier et ne sont donc pas davantage précisés dans le présent mémoire descriptif.

Après avoir calculé la masse de carburant que la pompe 11 doit refouler dans le circuit haute pression 22, l'unité de contrôle 5 détermine les instants de commande de l'électrovanne 18 à l'ouverture et à la fermeture en se basant sur un modèle fonctionnel de la pompe 11, mis en oeuvre dans le module 25 de l'unité 5, et sur un modèle fonctionnel de l'électrovanne 18, mis en oeuvre dans un module 26 de l'unité 5.

Le modèle fonctionnel de la pompe 11, mis en oeuvre dans le module 25, détermine une loi de quantité de carburant refoulée par la pompe 11 dans le circuit haute pression 22 en fonction du séquencement d'ouverture et de fermeture de l'électrovanne 18 sur le circuit d'admission de la pompe 11, et en tenant compte de la position angulaire du moteur 1, c'est-à-dire de la position angulaire de son organe rotatif, par exemple son vilebrequin entraînant mécaniquement l'arbre 15 à came 14 d'actionnement du piston 12 de la pompe 11, et donc déterminant la position angulaire de cette came 14, et ainsi les phases d'admission et de refoulement de la pompe 11.

Ce modèle fonctionnel de la pompe 11 est décrit en référence à la figure 2, sur laquelle les schémas de la figure 2a) représentent successivement, de la gauche vers la droite, le piston 12 de la pompe 11 au point mort bas, en fin d'une phase d'admission, puis le piston 12 au point mort haut, en fin de la phase de refoulement ou compression consécutive, puis le piston 12 au point mort bas suivant, et enfin au point mort haut suivant. La courbe de la figure 2b représente la course X du piston 12 dans le cylindre 13 en fonction de l'angle α de rotation du vilebrequin du moteur 1, et donc aussi de l'arbre 15 à came 14 actionnant la pompe 11, et cette courbe représente les passages successifs aux points morts bas PMB et points morts hauts PMH du piston 12, une phase de refoulement se déroulant entre un PMB et le PMH suivant, tandis qu'une phase d'admission se déroule entre un PMH et le PMB suivant.

La courbe de la figure 2c) représente la succession des états de fermeture F et d'ouverture O de l'électrovanne EV 18 fonctionnant en tout ou rien, en fonction de l'angle α indiqué ci-dessus, et le rapprochement des courbes des figures 2b) et 2c) permet de constater que les fermetures de l'électrovanne 18 au cours des phases de refoulement de la pompe 11 entraînent un débit instantané de refoulement D de carburant de la pompe 11 dans le circuit haute pression 22 comme indiqué sur la figure 2d) pendant les courses angulaires A (voir figure 2c) correspondant aux fermetures de l'électrovanne 18. Il en résulte une masse Q de carburant transféré, qui correspond à l'intégration de la courbe de débit instantané D, c'est-à-dire à la surface hachurée délimitée par cette courbe D, l'évolution de cette masse Q refoulée en fonction de la plage angulaire de fermeture A étant indiquée sur la figure 2e). Ces valeurs de Q en fonction des valeurs de A et de α sont également calibrées et mémorisées en cartographies, établies en tenant compte de paramètres mentionnés ci-dessous.

Le modèle fonctionnel de la pompe 11, tel que mis en oeuvre par le module 25 de l'unité 5, prend en compte non seulement les caractéristiques géométriques de la pompe 11 mais également ses conditions d'utilisation, comme la température et la vitesse de rotation de la pompe 11, ainsi que la pression du carburant, en particulier vers l'aval de la pompe 11, c'est-à-dire dans le circuit 22 à haute pression, mais aussi vers l'amont de la pompe 11, lorsque l'électrovanne 18 est ouverte.

L'unité de contrôle 5 comporte également un module 26 mettant en oeuvre un modèle de fonctionnement de l'électrovanne 18 et de son étage de pilotage électrique 19, ce modèle déterminant le retard entre la commande électrique à la fermeture et à l'ouverture de l'étage de pilotage 19 et l'ouverture et la fermeture effective du circuit hydraulique par l'électrovanne 18. Ce modèle de l'électrovanne 18 prend en compte les caractéristiques propres de cette électrovanne 18 ainsi que les conditions d'utilisation comme la tension électrique d'alimentation de son étage électrique de pilotage 19, sa température, et des paramètres liés au carburant, en particulier la différence de pression entre l'entrée et la sortie de l'électrovanne 18. Ces différents paramètres et conditions d'utilisation sont calibrés et mémorisés en cartographies, dont la lecture permet d'obtenir des instants effectifs de commande électrique de l'électrovanne 18 à partir d'instants objectifs d'ouverture ou de fermeture du circuit hydraulique par l'électrovanne 18, en tenant compte du modèle indicatif du retard de l'électrovanne 18.

Les différents modules 23 à 26 de l'unité de contrôle 5 comprennent ainsi des moyens de calcul et des moyens de mémorisation en tables ou cartographiques qui sont bien connus et qu'il est inutile de décrire davantage.

Dans le contrôle décrit ci-dessus, il n'a pas été tenu compte des fuites de carburant hors du circuit haute pression 22, mais ceci peut être réalisé en modélisant ces fuites, qui peuvent aussi être calibrées et cartographiées. De plus, il n'a pas été tenu compte des phénomènes de cavitation, au moment de la fermeture de l'électrovanne 18, non plus que des fluctuations de pression d'origine diverse (excitations des injecteurs 2, du piston 12 et réponse du circuit 22) pouvant se produire dans le circuit haute pression 22, et seules des pressions mesurée et objective moyennes ont été considérées, dans une rampe 3 considérée comme étant toujours remplie de carburant.

## Revendications

1. Procédé de contrôle de la pression dans un circuit (22) de carburant à haute pression pour l'alimentation, par au moins un injecteur (2), d'un moteur (1) à combustion interne, en particulier à injection directe, et notamment à allumage commandé, entraînant mécaniquement une pompe (11) à haute pression, du type à au moins un piston (12) à mouvement alternatif dans un cylindre (13) correspondant, débitant dans ledit circuit (22) à haute pression, qui est du type sans retour permanent de carburant de l'aval vers l'amont de ladite pompe (11), et dans lequel la pression de carburant est mesurée par au moins un capteur (4) de pression, ladite pompe (11) étant équipée, pour chaque piston (12), d'une électrovanne (18), à fonctionnement en tout ou rien, pour commander l'alimentation dudit cylindre (13) de pompe correspondant,
**caractérisé en ce qu'**il comprend l'étape consistant à contrôler la pression de carburant en pilotant ladite électrovanne (18) de sorte que la masse de carburant délivrée par ladite pompe (11) dans ledit circuit (22) à haute pression est égale à la somme algébrique d'une masse de carburant, destinée à être injectée dans ledit moteur (1), et d'une masse de carburant nécessaire, ou d'une grandeur déterminée à partir de ladite masse nécessaire, pour corriger au moins partiellement l'écart de pression entre la pression de carburant mesurée dans le circuit (22) à haute pression à l'aide dudit capteur de pression (4) et une pression objective, souhaitée dans ledit circuit (22) à haute pression.

2. Procédé selon la revendication 1, **caractérisé en ce qu'**il comprend l'étape consistant à déterminer ladite masse de carburant nécessaire pour corriger au moins en partie l'écart entre les pressions mesurée et objective à l'aide d'au moins une relation entre la masse ou variation de masse de carburant et la pression ou variation de pression de carburant dans ledit circuit (22) à haute pression.

3. Procédé selon la revendication 2, **caractérisé en ce qu'**il comprend l'étape consistant à déterminer ladite relation entre la masse ou variation de masse et la pression ou variation de pression de carburant dans le circuit (22) à haute pression en prenant en compte l'un au moins de paramètres de fonctionnement tels que la pression mesurée et la température du carburant, et/ou la loi de compressibilité du carburant, et/ou l'un au moins de paramètres géométriques du circuit (22) à haute pression et/ou l'une au moins des caractéristiques mécaniques et/ou physiques des matériaux des organes (8, 3) constitutifs dudit circuit (22) à haute pression.

4. Procédé selon l'une quelconque des revendications 1 à 3, **caractérisé en ce qu'**il comprend de plus l'étape consistant à pondérer ladite masse de carburant nécessaire pour corriger ledit écart entre les pressions mesurée et objective par une correction de type proportionnelle-intégrale-dérivée.

5. Procédé selon l'une quelconque des revendications 1 à 4, **caractérisé en ce qu'**il comprend de plus l'étape consistant à commander ladite électrovanne (18) en prenant en compte au moins une relation entre le débit de la pompe (11) et la position angulaire du moteur (1) pendant les périodes de fermeture de ladite électrovanne (18).

6. Procédé selon la revendication 5, **caractérisé en ce que** ladite relation exprimant le débit de la pompe (11) prend en compte au moins un paramètre de fonctionnement tel que la pression de carburant, la vitesse de rotation et/ou la température de fonctionnement de la pompe (11).

7. Procédé selon l'une quelconque des revendications 1 à 6, **caractérisé en ce qu'**il comprend de plus une étape consistant à commander ladite électrovanne (18) en prenant en compte au moins une relation entre le retard des ouvertures et fermetures effectives de l'électrovanne (18) par rapport aux ordres électriques de commande à l'ouverture et à la fermeture, d'une part, et, d'autre part, l'un au moins de paramètres et conditions de fonctionnement de ladite électrovanne (18).

8. Procédé selon la revendication 7, **caractérisé en ce que** ladite relation relative au retard de l'électrovanne (18) prend en compte l'un au moins des paramètres que sont la tension électrique d'alimentation et la température de fonctionnement de l'électrovanne (18) et la différence de pression de carburant entre l'entrée et la sortie de ladite électrovanne (18).

9. Système de contrôle de la pression dans un circuit (22) de carburant à haute pression pour l'alimentation, par au moins un injecteur (2), d'un moteur (1) à combustion interne, en particulier à injection directe, et notamment à allumage commandé, dans lequel ledit moteur (1) assure l'entraînement mécanique (14, 5,16) d'une pompe (11) haute pression, du type à au moins un piston (12) à mouvement alternatif dans un cylindre (13) correspondant, ladite pompe (11) débitant dans ledit circuit (22) à haute pression, qui est du type sans retour permanent de carburant de l'aval vers l'amont de ladite pompe (11), et dans lequel la pression de carburant est mesurée par au moins un capteur (4) de pression du système, ladite pompe (11) étant équipée, pour chaque piston (12), d'une électrovanne (18), à fonctionnement en tout ou rien, pour commander l'alimentation en carburant du cylindre (13) de pompe correspondant, **caractérisé en ce qu'**il comprend au moins une unité (5) électronique de contrôle de pression, en relation avec ou intégrée à une unité électronique de contrôle moteur, commandant l'injection et, le cas échéant, l'allumage du moteur (1), et déterminant notamment la masse de carburant destinée à être injectée dans le moteur (1), ladite unité (5) électronique de contrôle de pression pilotant l'électrovanne pour commander l'alimentation dudit cylindre de la pompe, et comprenant des moyens de calcul et des moyens de mémoire et étant agencée pour la mise en oeuvre du procédé selon l'une quelconque des revendications 1 à 8, et comprenant au moins un module (24) de détermination de la relation, éventuellement pondérée, entre masse ou variation de masse et respectivement pression ou variation de pression de carburant dans le circuit (22) à haute pression, au moins un module (23) de détermination de la pression objective souhaitée dans ledit circuit (22) à haute pression en fonction de paramètres et/ou conditions de fonctionnement du moteur (1), au moins un module de détermination de la masse de carburant à délivrer par la pompe (11) dans le circuit (22) à haute pression, en fonction d'un signal de masse de carburant destinée à être injectée dans le moteur (1) et reçu de l'unité de contrôle moteur, et de la masse de carburant destinée à compenser la différence de pression entre la pression mesurée par le capteur (4) de pression et la pression objective, au moins un module (26) de détermination du retard de ladite électrovanne (18), et au moins un module (25) de détermination du débit de la pompe (11) en fonction de la position angulaire du moteur (1) et du séquencement d'ouverture et de fermeture de ladite électrovanne (18).

## Claims

1. Method for controlling the pressure in a high-pressure fuel circuit (22) for feeding, through at least one injector (2), an internal combustion engine (1), in particular with direct injection, and especially with externally supplied ignition, that mechanically drives a high-pressure pump (11) of the type with at least one reciprocating piston (12) in a corresponding cylinder (13) that discharges into said high-pressure circuit (22), which is OF the type without a continuous return of the fuel from the downstream end to the upstream end of said pump (11), and wherein the fuel pressure is measured by at least one pressure sensor (4), said pump (11) being equipped, for each piston (12), with an on-off solenoid valve (18) for controlling the fuel supply of said corresponding pump cylinder (13), **characterized in that** it includes the step that consists of controlling the fuel pressure by operating said solenoid valve (18) so that the fuel mass delivered by said pump (11) into said high-pressure circuit (22) is equal to the algebraic sum of a fuel mass to be injected into said engine (1) and of a required fuel mass, or a quantity determined from said required mass, for at least partially correcting the pressure difference between the fuel pressure measured in the high-pressure circuit (22) by means of said pressure sensor (4) and a target pressure desired in said high-pressure circuit (22).

2. Method according to claim 1, **characterized in that** it includes the step that consists of determining said required fuel mass for at least partially correcting the difference between the measured and target pressures by means of at least one relation between the fuel mass or fuel mass variation and the fuel pressure or fuel pressure variation in said high-pressure circuit (22).

3. Method according to claim 2, **characterized in that** it includes the step that consists of determining said relation between the fuel mass or fuel mass variation and the fuel pressure or fuel pressure variation in the high-pressure circuit (22), taking into account at least one of the operating parameters, such as the measured pressure and the temperature of the fuel, and/or the compressibility law of the fuel, and/or at least one of the geometric parameters of the high-pressure circuit (22) and/or at least one of the mechanical and/or physical properties of the materials of the elements (8, 3) constituting said high-pressure circuit (22).

4. Method according to any of claims 1 through 3, **characterized in that** it also comprises the step consisting of weighting said required fuel mass for correcting said difference between the measured and target pressures with a correction of the proportional-integral-derived type.

5. Method according to any of claims 1 through 4, **characterized in that** it also comprises the step that consists of controlling said solenoid valve (18), taking into account at least one relation between the delivery quantity of the pump (11) and the angular position of the engine (1) during the closed periods of this solenoid valve (18).

6. Method according to claim 5, **characterized in that** said relation expressing the delivery quantity of the pump (11) takes into account at least one operating parameter such as the fuel pressure, the rotation speed and/or the operating temperature of the pump (11).

7. Method according to any of claims 1 through 6, **characterized in that** it also comprises a step that consists of controlling said solenoid valve (18), taking into account at least one relation between the delay of the actual openings and closings of the solenoid valve (18) relative to the electric commands for controlling the opening and the closing, and at least one of the operating parameters and conditions of said solenoid valve (18).

8. Method according to claim 7, **characterized in that** said relation relative to the delay of the solenoid valve (18) takes into account at least one of the parameters that include the supply voltage and the operating temperature of the solenoid valve (18) and the difference in fuel pressure between the inlet and the outlet of said solenoid valve (18).

9. System for controlling the pressure in a high-pressure fuel circuit (22) for feeding, through at least one injector (2), an internal combustion engine (1), in particular with direct injection, and especially with externally supplied ignition, wherein said engine (1) mechanically drives (14, 15, 16) a high-pressure pump (11), of the type with at least one reciprocal piston (12) in a corresponding cylinder (13), said pump (11) discharging into said high-pressure circuit (22), which is of the type without a continuous return of the fuel from the downstream end to the upstream end of said pump (11), and wherein the fuel pressure is measured by at least one pressure sensor (4) of the system, said pump (11) being equipped, for each piston (12), with an on-off solenoid valve (18) for controlling the fuel supply of the corresponding pump cylinder (13), **characterized in that** it includes at least one electronic pressure control unit (5), in connection with or integrated into an electronic engine control unit, which controls the injection and, if necessary, the ignition of the engine (1), and determines, in particular, the fuel mass to be injected into the engine (1), said electronic pressure control unit (5) operating the solenoid valve in order to control the feeding of said cylinder of the pump and including computing means and storage means and being equipped to implement the method according to any of claims 1 through 8, and comprising at least one module (24) for determining the relation, possibly weighted, between the mass or mass variation and respectively the pressure or pressure variation of the fuel in the high-pressure circuit (22), at least one module (23) for determining the target pressure desired in said high-pressure circuit (22) as a function of operating parameters and/or conditions of the engine (1), at least one module for determining the fuel mass to be delivered by the pump (11) into the high-pressure circuit (22), as a function of a signal of the fuel mass to be injected into the engine (1) and received from the engine control unit, and of the fuel mass for compensating the pressure difference between the pressure measured by the pressure sensor (4) and the target pressure, at least one module (26) for determining the delay of said solenoid valve (18), and at least one module (25) for determining the delivery rate of the pump (11) as a function of the angular position of the engine (1) and of the sequencing of the opening and closing of said solenoid valve (18).

## Patentansprüche

1. Verfahren zur Regelung des Druckes in einem Hochdruck-Treibstoffkreis (22) zur über wenigstens eine Einspritzdüse (2) erfolgenden Speisung eines Verbrennungsmotors (1), vor allem mit Direkteinspritzung und insbesondere mit gesteuerter Zündung, der eine Hochdruckpumpe (11) vom Typ mit wenigstens einem Kolben (12) mit Umkehrbewegung in einem entsprechenden Zylinder (13) mechanisch antreibt, die im Hochdruckkreis (22) fördert, der vom Typ ohne Treibstoffdauerrücklauf von der Strömungsunterseite zur Strömungsoberseite der Pumpe (11) ist und in dem der Treibstoffdruck durch wenigstens einen Drucksensor (4) gemessen wird, wobei die Pumpe (11) für jeden Kolben (12) mit einem Elektroventil (18) mit Ein- oder Aus-Wirkungsweise ausgestattet ist, um die Speisung des entsprechenden Pumpenzylinders (13) zu steuern,
**dadurch gekennzeichnet, daß** es den Schritt umfaßt, der darin besteht, den Treibstoffdruck dadurch zu regeln, daß das Elektroventil (18) so gesteuert wird, daß die in den Hochdruckkreis (22) durch die Pumpe (11) geförderte Treibstoffmenge gleich der algebraischen Summe aus einer Treibstoffmenge, die in den Motor (1) eingespritzt werden soll, und einer notwendigen Treibstoffmenge oder einer ausgehend von der genannten notwendigen Menge ermittelten Größe ist, um wenigstens teilweise die Druckabweichung zwischen dem im Hochdruckkreis (22) mittels des Drucksensors (4) gemessenen Treibstoffdruck und einem objektiven, im Treibstoffkreis (22) gewünschten Druck zu korrigieren.

2. Verfahren nach Anspruch 1, **dadurch gekennzeichnet, daß** es den Schritt umfaßt, der darin besteht, die notwendige Treibstoffmenge zu ermitteln, um wenigstens teilweise die Abweichung zwischen dem gemessenen und objektiven Druck mittels wenigstens einer Beziehung zwischen der Treibstoffmenge oder -mengenänderung und dem Treibstoffdruck oder der Treibstoffdruckänderung im Hochdruckkreis (22) zu korrigieren.

3. Verfahren nach Anspruch 2, **dadurch gekennzeichnet, daß** es den Schritt umfaßt, der darin besteht, die Beziehung zwischen der Treibstoffmenge oder -mengenänderung und dem Treibstoffdruck oder der Treibstoffdruckänderung im Hochdruckkreis (22) zu ermitteln, indem zumindest einer der Betriebsparameter wie z.B. der gemessene Druck und die Treibstofftemperatur und/oder die Verdichtbarkeitsregel des Treibstoffs und/oder mindestens ein geometrischer Parameter des Hochdruckkreises (22) und/oder wenigstens eine der mechanischen und/oder physikalischen Eigenschaften der Materialien der wesentlichen Organe (8, 3) der Hochdruckschaltung (22) berücksichtigt wird.

4. Verfahren nach einem der Ansprüche 1 bis 3, **dadurch gekennzeichnet, daß** es darüber hinaus den Schritt umfaßt, der darin besteht, die notwendige Treibstoffmenge zu gewichten, um die Abweichung zwischen dem gemessenen und objektiven Druck durch eine Korrektur der Art mit Proportional-, Integral- und Differentialanteil zu korrigieren.

5. Verfahren nach einem der Ansprüche 1 bis 4, **dadurch gekennzeichnet, daß** es darüber hinaus den Schritt umfaßt, der darin besteht, das genannte Elektroventil (18) zu steuern, indem wenigstens eine Beziehung zwischen der Förderleistung der Pumpe (11) und der Winkelposition des Motors (1) während den Schließperioden des Elektroventils (18) berücksichtigt wird.

6. Verfahren nach Anspruch 5, **dadurch gekennzeichnet, daß** die die Förderleistung der Pumpe (11) ausdrückende Beziehung wenigstens einen Betriebsparameter wie z.B. den Treibstoffdruck, die Drehgeschwindigkeit und/oder die Betriebstemperatur der Pumpe (11) berücksichtigt.

7. Verfahren nach einem der Ansprüche 1 bis 6, **dadurch gekennzeichnet, daß** es darüber hinaus einen Schritt umfaßt, der darin besteht, das Elektroventil (18) zu steuern, indem wenigstens eine Beziehung zwischen der Verzögerung der effektiven Öffnungen und Schließungen des Elektroventils (18) in bezug auf die elektrischen Steuerbefehle zum Öffnen und Schließen einerseits und zumindest einem/r der Betriebsparameter und -bedingungen des Elektroventils (18) andererseits berücksichtigt wird.

8. Verfahren nach Anspruch 7, **dadurch gekennzeichnet, daß** die Beziehung, die sich auf die Verzögerung des Elektroventils (18) bezieht, wenigstens einen der Parameter berücksichtigt, welche die elektrische Speisespannung und die Betriebstemperatur des Elektroventils (18) und die Treibstoffdruckdifferenz zwischen dem Einlaß und dem Auslaß des Elektroventils (18) sind.

9. System zur Regelung des Druckes in einem Hochdruck-Treibstoffkreis (22) zur über wenigstens eine Einspritzdüse (2) erfolgenden Speisung eines Verbrennungsmotors (1), vor allem mit Direkteinspritzung und insbesondere mit gesteuerter Zündung, wobei darin der Motor (1) den mechanischen Antrieb (14, 5, 16) einer Hochdruckpumpe (11) vom Typ mit wenigstens einem Kolben (12) mit Umkehrbewegung in einem entsprechenden Zylinder (13) sicherstellt, wobei die Pumpe (11) im Hochdruckkreis (22) fördert, der vom Typ ohne Treibstoffdauerrücklauf von der Strömungsunterseite zur Strömungsoberseite der Pumpe (11) ist, und wobei darin der Treibstoffdruck durch wenigstens einen Drucksensor (4) gemessen wird, wobei die Pumpe (11) für jeden Kolben (12) mit einem Elektroventil (18) mit Ein- oder Aus-Wirkungsweise ausgestattet ist, um die Speisung des entsprechenden Pumpenzylinders (13) zu steuern, **dadurch gekennzeichnet, daß** es wenigstens eine elektronische Druckregelungseinheit (5) umfaßt, die mit einer elektronischen Motorregelungseinheit, welche die Einspritzung und gegebenenfalls die Zündung des Motors (1) steuert, in Beziehung steht oder integriert ist und insbesondere die Treibstoffmenge ermittelt, die in den Motor (1) eingespritzt werden soll, wobei die genannte elektronische Druckregelungseinheit (5) das Elektroventil steuert, um die Speisung des Zylinders der Pumpe zu steuern, und Rechenmittel und Speichermittel umfaßt und zur Durchführung des Verfahrens nach einem der Ansprüche 1 bis 8 ausgelegt ist und wenigstens einen Modul (24) zur Ermittlung der möglicherweise gewichteten Beziehung zwischen Treibstoffmenge oder -mengenänderung und Treibstoffdruck bzw. -druckänderung im Hochdruckkreis (22), wenigstens einen Modul (23) zur Ermittlung des gewünschten objektiven Druckes in diesem Hochdruckkreis (22) in Abhängigkeit von Betriebsparametern und/oder -bedingungen des Motors (1), wenigstens einen Modul zur Ermittlung der durch die Pumpe (11) im Hochdruckkreis (22) zu fördernden Treibstoffmenge in Abhängigkeit von einem von der Motorregelungseinheit empfangenen Signal für die Treibstoffmenge, die in den Motor (1) eingespritzt werden soll, und von der Treibstoffmenge, welche die Druckdifferenz zwischen dem vom Sensor (4) gemessenen Druck und dem objektiven Druck kompensieren soll, wenigstens einen Modul (26) zur Ermittlung der Verzögerung des genannten Elektroventils (18) und wenigstens einen Modul (25) zur Ermittlung der Förderleistung der Pumpe (11) in Abhängigkeit von der Winkelposition des Motors (1) und der Öffnungs- und Schließfolge des Elektroventils (18) umfaßt.
